# EUROPÄISCHE PATENTSCHRIFT

(11) **EP 4 061 686 B1**
(45) Veröffentlichungstag und Bekanntmachung des Hinweises auf die Patenterteilung: **02.07.2025**
(21) Anmeldenummer: 20808385.7
(22) Anmeldetag: 18.11.2020
(51) Int. Cl.: B61B 7/00

(54) **ÜBERFÜHREINRICHTUNG FÜR SELBSTFAHRENDE WAGEN AN EINEM HOCHBAHNÄHNLICHEN STRECKENNETZ**
TRANSFER EQUIPMENT FOR SELF-PROPELLED CARRIAGES ON A NETWORK SIMILAR TO AN ELEVATED RAILWAY
ÉQUIPEMENT DE TRANSFERT POUR CHARIOTS AUTOMOTEURS SUR UN RÉSEAU SIMILAIRE À UN CHEMIN DE FER SURÉLEVÉ

(30) Priorität: 21.11.2019 DE 102019217954
(43) Veröffentlichungstag der Anmeldung: 28.09.2022
(73) Patentinhaber: ottobahn GmbH, 82049 Pullach im Isartal (DE)
(72) Erfinder: OHLHAFER, Olaf, 74391 Erligheim (DE); STUKE, Bernd, 71229 Leonberg (DE); JAEGLE, Felix, 71254 Ditzingen (DE)
(74) Vertreter: Ter Meer Steinmeister & Partner
(86) Internationale Anmeldenummer: PCT/EP2020/082496
(87) Internationale Veröffentlichungsnummer: WO 2021/099364

(56) Entgegenhaltungen:
- EP-A1- 3 552 916
- WO-A1-2016/088147
- CN-A- 106 428 031
- DE-A1- 102017 219 226
- DE-U1- 202005 009 874
- FR-A1- 2 096 671
- FR-A1- 2 964 930
- FR-A1- 2 964 930
- JP-A- 2009 165 224
- JP-A- 2010 285 008

## Beschreibung

### Technisches Gebiet

Die Erfindung betrifft eine Überführeinrichtung für selbstfahrende Wagen an einem hochbahnähnlichen Streckennetz, wobei die Wagen insbesondere zum Personentransport vorgesehen sind und das Streckennetz unterschiedliche, durch die Wagen anfahrbare Stationen umfasst.

### Stand der Technik

Aus der US 2017/0313328 A1 ist eine Überführeinrichtung an einem Streckennetz für selbstfahrende Wagen mit den Merkmalen des Oberbegriffs des Anspruchs 1 bekannt. Insbesondere offenbart die bekannte Schrift im Bereich eines Kreuzungspunktes, bei dem mehrere Streckenelemente bzw. Streckenabschnitte sternförmig aufeinander zulaufen, eine Trägereinheit in Form einer um eine Hochachse verstellbaren Weiche, die dazu ausgebildet ist, einen von einem ersten Streckenelement ankommenden Wagen aufzunehmen und durch Ausrichtung bzw. Drehung an ein zweites Streckenelement zu übergeben. Mittels der bekannten Überführeinrichtung lassen sich jedoch nicht parallel zueinander angeordnete Streckenelemente eines Streckennetzes miteinander verbinden. Außerdem ist die Anzahl der durch die Weiche miteinander verbindbaren Streckenabschnitte prinzipbedingt begrenzt.

Die FR 2 964 930 A1 offenbart ein Lufttransportanlage zur kollektiven Beförderung von Personen, die Fahrzeuge umfasst, die an Tragseilen laufen, sowie Stationen zum Ein- und Aussteigen von Personen, wobei mindestens eine der in einer Stadt befindlichen Stationen eine Haltestelle des Fahrzeugs aufweist.

Die JP 2010 285008 A offenbart ein Kettenförderfahrzeugsystem mit festen Schienen, die auf einer Bodenfläche befestigt sind, und ein Förderfahrzeug, das zu transportierende Gegenstände trägt.

### Offenbarung der Erfindung

Die erfindungsgemäße Überführeinrichtung an einem Streckennetz für selbstfahrende Wagen mit den Merkmalen des Anspruchs 1 hat den Vorteil, dass sie bei konstruktiv relativ geringem Aufwand grundsätzlich eine beliebige Anzahl von Fahrstrecken durch die Überführeinrichtung miteinander verbunden werden können, derart, dass ein Wagen durch Umsetzen von einer ersten Fahrstrecke auf eine zweite, beliebige Fahrstrecke überführt werden kann. Außerdem ermöglicht es die erfindungsgemäße Überführeinrichtung, einen Wagen zum Beladen und Entladen aus dem Bereich einer Fahrstrecke auszuschleusen, ohne dass die Fahrstrecke für andere Wagen im Bereich der Überführeinrichtung blockiert ist. Hierzu ist es erfindungsgemäß vorgesehen, dass die Trägereinheit im Bereich einer portalartigen Trägerstruktur linearbeweglich angeordnet ist, insbesondere parallel zu dem der Trägereinheit zugewandten Endabschnitt des Streckenelements. Um ein Überführen des Wagens von einem Streckenelement der Fahrstrecke auf die Trägereinheit zu ermöglichen, ist es vorgesehen, dass die Trägereinheit wenigstens einen Profilabschnitt für einen Tragarm des Wagens aufweist. Dieser Profilabschnitt ist dabei mit dem Streckenelement derart ausgerichtet, dass beim Überführen des Wagens auf die Trägereinheit kein Höhenversatz auftritt. Dadurch wird insbesondere auch ein Betrieb des Wagens erreicht, bei dem dieser den Bereich der portalartigen Trägerstruktur ohne Durchführen eines Wendemanövers bzw. ohne Zwischenhalt oder Geschwindigkeitsreduzierung durchqueren kann.

Vorteilhafte Weiterbildungen und Ausgestaltungen der erfindungsgemäßen Überführeinrichtung für selbstfahrende Wagen an einem hochbahnähnlichen Streckennetz sind in den Unteransprüchen aufgeführt.

Ein besonders einfach konstruktiver Aufbau der portalartigen Trägerstruktur wird erzielt, wenn diese eine Quertraverse mit wenigstens einem Querträger aufweist, an dem die Trägereinheit beweglich angeordnet ist.

In Weiterbildung des zuletzt gemachten Vorschlags ist es vorgesehen, dass die Quertraverse zwei Querträger aufweist, zwischen denen die Trägereinheit mittels an der Trägereinheit angeordneter Rollenelemente verschiebbar ist. Die Verwendung von zwei Querträgern, zwischen denen die Trägereinheit angeordnet ist, hat insbesondere den Vorteil einer besonders guten Führung eines Wagens auf der Trägereinheit bzw. beim Durchqueren der Trägereinheit.

Eine weitere, ganz besonders bevorzugte konstruktive Ausgestaltung der Trägereinheit, die es einerseits ermöglicht, bei einem Stopp des Wagens im Bereich der portalartigen Trägerstruktur entweder den Wagen zum Befahren in eine entgegengesetzte Fahrtrichtung umzusetzen bzw. umzudrehen, oder aber ohne zusätzliche bauliche Maßnahmen ein Absenken bzw. Anheben des Wagens bis auf die Erdoberfläche zum Einsteigen oder Aussteigen ermöglicht, sieht vor, dass die Trägereinheit aus wenigstens zwei Elementen aufgebaut ist, einem ersten Element, das im Bereich der Quertraverse geführt ist, und einem zweiten Element, das dazu ausgebildet ist, den Wagen zu führen. Dabei erfolgt die bereichsweise Führung des Wagens im Bereich eines Tragarms des Wagens, der an der Oberseite der Gondel des Wagens angeordnet ist.

Je nach Anforderungen ist es bei einer derartigen Ausgestaltung möglich, dass es vorgesehen ist, dass das zweite Element mittels einer Hubeinrichtung relativ zum ersten Element zum Einsteigen oder Aussteigen absenkbar und anhebbar ist und/oder dass das zweite Element für Wendemanöver des Wagens um eine Hochachse zum ersten Element drehbar angeordnet ist.

Eine ganz besonders bevorzugte Ausgestaltung der Überführeinrichtung, bei der die Streckenabschnitte weiterhin durch Wagen benutzt werden können, auch wenn sich im Bereich der portalartigen Trägerstruktur bereits ein Wagen befindet, der beispielsweise zum Ein- bzw. Aussteigen einen Haltestopp durchführt, sieht vor, dass im Bereich der Trägerstruktur mehrere Trägereinheiten angeordnet sind, die bedarfsweise fluchtend mit dem Endabschnitt des Streckenelements ausrichtbar sind.

In Weiterbildung einer derartigen Trägerstruktur mit mehreren Trägereinheiten ist es vorgesehen, dass im Bereich der Trägerstruktur zwei Trägereinheiten zur parallelen Fahrt zweier Wagen entlang zweier Fahrstrecken vorgesehen sind.

Eine derartige Ausgestaltung ermöglicht es, bei zwei parallel zueinander angeordneten, die portalartige Trägerstruktur durchquerenden Fahrstrecken an einer Fahrstrecke einen Wagen auszuschleusen oder umzusetzen, während die andere Fahrstrecke weiterhin betrieben werden kann.

### Ganz besonders bevorzugt ist es,

dass vier Trägereinheiten vorgesehen sind, wobei die beiden äußeren Trägereinheiten bei parallel zwischen den äußeren Trägereinheiten angeordneten inneren Trägereinheiten mit zwei gegenüberliegenden und fluchtend angeordneten Endabschnitten der Streckenelemente ausrichtbar sind. Eine derartige Ausgestaltung mit vier Trägereinheiten ermöglicht es an jedem der beiden parallel zueinander verlaufenden Fahrstrecken jeweils einen Stopp eines Wagens bzw. ein Ausschleusen eines Wagens von der Strecke auszuführen und durch eine andere Trägereinheit die Fahrstrecke derart zu vervollständigen, dass trotz ausgeschleustem Wagen die Fahrstrecke von einem anderen Wagen befahren werden kann.

Weitere Vorteile, Merkmale und Einheiten der Erfindung ergeben sich aus der nachfolgenden Beschreibung bevorzugter Ausführungsformen der Erfindung sowie anhand der Zeichnungen.

Kurze Beschreibung der Zeichnungen
- Fig. 1: zeigt in einer vereinfachten Draufsicht einen Teilbereich eines Streckennetzes mit zwei parallel zueinander angeordneten Fahrstrecken für selbstfahrende Wagen im Bereich einer portalartigen Trägerstruktur ohne eine Darstellung von selbstfahrenden Wagen,
- Fig. 2: eine vereinfachte Seitenansicht auf die Anordnung gemäß Fig. 3 in Richtung II-II der Fig. 1,
- Fig. 3 und Fig. 4: jeweils in einer Vorderansicht, die Trägerstruktur gemäß den Fig. 1 und 2 mit unterschiedlich ausgebildeten Trägereinheiten für unterschiedliche Wagen,
- Fig. 5 bis Fig. 7: jeweils Darstellungen von unterschiedlichen Stellungen der Trägereinheiten im Bereich der portalartigen Trägerstruktur zur Verdeutlichung unterschiedlicher Betriebsarten,
- Fig. 8: eine Vorderansicht auf eine mit lediglich zwei Trägereinheiten versehene portalartige Trägerstruktur,
- Fig. 9: eine Darstellung der portalartigen Trägerstruktur gemäß der Fig. 8 in Draufsicht zur Verdeutlichung eines Wendemanövers für einen Wagen durch Verstellung der beiden Trägereinheiten,
- Fig. 10: eine Darstellung bezüglich der Stellung von vier Trägereinheiten im Bereich einer Trägerstruktur zur Durchführung eines Wendemanövers und
- Fig. 11: eine portalartige Trägerstruktur mit lediglich einer beweglichen Trägereinheit im Bereich eines Endpunktes eines Streckennetzes.

### Ausführungsformen der Erfindung

Gleiche Elemente bzw. Elemente mit gleicher Funktion sind in den Figuren mit den gleichen Bezugsziffern versehen.

In den Fig. 1 bis 3 ist bereichsweise ein Streckennetz 1000 für selbstfahrende Wagen 1, im dargestellten Ausführungsbeispiel für Personenkabinen mit einer Gondel 2 und einem an der Oberseite der Gondel 2 angeordneten Tragarm 3, dargestellt. Das Streckennetz 1000 umfasst eine Vielzahl von im Einzelnen nicht dargestellten End- und Zwischenstationen, in deren Bereich beispielsweise ein Einsteigen oder Aussteigen in die Gondel 2 bzw. aus der Gondel 2 ermöglicht werden soll. Im dargestellten Bereich des Streckennetzes 1000 sind zwei parallel zueinander angeordnete Fahrstrecken 100, 102 vorgesehen, die beispielhaft jeweils ein festes Seil 104 aufweisen, an dem jeweils lediglich in der Fig. 2 erkennbare Streckenelemente 106, 108 in Form von starren Schienen 110 nach unten ragend über Trägerseile 105 befestigt sind. Die starren Schienen 110 dienen der Führung bzw. einer teilweisen Aufnahme des Tragarms 3 des Wagens 1 und weisen einen senkrecht zur Zeichenebene der Fig. 3 und parallel zur Zeichenebene der Fig. 2 verlaufenden Führungsabschnitt 112 auf, der beispielhaft mittels in der Fig. 3 erkennbarer Rollen 5, über die zumindest teilweise auch der Vortrieb des Wagens 1 erfolgt, umfasst ist.

Die Fig. 1 bis 3 zeigen das Streckennetz 1000 im Bereich einer portalartigen Trägerstruktur 10. Die Trägerstruktur 10 dient der Ausbildung einer Halte- und Umsetzstation für die Wagen 1. Hierzu weist die Trägerstruktur 10 beispielhaft insgesamt vier säulenartige, vertikal angeordnete Stützen 11 bis 14 auf, von denen jeweils zwei Stützen 11, 12 bzw. 13, 14 an gegenüberliegenden Seiten der beiden Fahrstrecken 100, 102 und beabstandet zu den Seilen 104 angeordnet sind. Die Stützen 11 bis 14 dienen der Befestigung einer Quertraverse 15, die durch zwei parallel und beabstandet zueinander angeordnete Querträger 16, 18 gebildet ist. Oberhalb der beiden Querträger 16, 18 ist jeweils ein schienenartiger Seilschuh 19 zur Abstützung der Seile 104 und Ausrichtung der Schienen 110 angeordnet.

Die beiden Querträger 16, 18 weisen auf der dem Erdboden EB zugewandten Unterseite jeweils einen schienenartigen Profilabschnitt 20 auf, derart, dass zwischen den beiden Profilabschnitten 20 der beiden Querträger 16, 18 beispielhaft vier, in Richtung des Doppelpfeils 22 längsbeweglich angeordnete Trägereinheiten 25a bis 25d angeordnet sind. Die identisch ausgebildeten Trägereinheiten 25a bis 25d sind jeweils mittels eines im Einzelnen nicht dargestellten Antriebs bewegbar, wobei sich an dem jeweiligen Profilabschnitt 20 des Querträgers 16, 18 jeweils zwei Rollenelemente 26, 27 der Trägereinheiten 25a bis 25d abstützen. Die Trägereinheiten 25a bis 25d bilden zusammen mit der Trägerstruktur 10 die wesentlichen Bestandteile einer Überführeinrichtung 50 aus.

Die Trägereinheiten 25a bis 25d bestehen jeweils zumindest aus zwei Elementen 28, 29. Das erste Element 28 trägt die Rollenelemente 26, 27 und ist in den Abschnitten 20 der Querträger 16, 18 geführt. Das zweite Element 29 umfasst einen Profilabschnitt 30, der senkrecht zur Zeichenebene der Fig. 3 verläuft, und der dazu ausgebildet ist, den Tragarm 3 der Gondel 2 aufzunehmen bzw. zu führen. Hierzu ist der Querschnitt des Profilabschnitts 30 beispielhaft identisch zum Querschnitt der Schiene 110 bzw. zum Führungsabschnitt 112 ausgebildet.

Wesentlich ist, dass die beiden Streckenelemente 106, 108 mit ihren stirnseitigen Endabschnitten 111 bis zu den Trägereinheiten 25a bis 25d reichen, wobei die Endabschnitte 111 fluchtend zu dem Profilabschnitt 30 angeordnet sind, wenn sich die jeweilige Trägereinheit 25a bis 25d in einer entsprechenden Position an den Querträgern 16, 18 befindet. Insbesondere ist dann auch zwischen den Schienen 110 und dem Profilabschnitt 30 kein Höhenversatz ausgebildet, sodass durchgehende Fahrstrecken 100, 102 für die Wagen 1 ausgebildet werden, was dazu führt, dass die Wagen 1 den Bereich der Trägerstruktur 10 ohne das Erfordernis eines Abstoppens bzw. einer Geschwindigkeitsverzögerung durchqueren können.

Die Ausgestaltung der Trägereinheiten 25a bis 25d ermöglicht es, zusätzliche Funktionalitäten zu realisieren: So ist in der Fig. 3 erkennbar, dass beispielsweise an der Trägereinheit 25a zwischen den beiden Elementen 28, 29 ein Seilzug 32 einer Hubeinrichtung 34 angeordnet ist. Die Hubeinrichtung 34 ermöglicht es, die Gondel 2 zum Einsteigen aus der Gondel 2 bzw. zum Aussteigen aus der Gondel 2 bis in Höhe der Erdbodens EB abzusenken bzw. vom Erdboden EB anzuheben. Hierzu sind vorteilhafterweise im Bereich des Erdbodens EB hülsenartige Führungsgehäuse 35 vorgesehen, um einerseits beim Absenken der Gondel 2 in Richtung des Erdbodens EB eine Kollision mit unterhalb der Gondel 2 befindlichen Gegenständen oder Personen vermeiden, und zum anderen Schwankbewegungen der Gondel 2, beispielsweise hervorgerufen durch Wind, limitieren bzw. vermeiden. Die Führungsgehäuse 35 sind darüber hinaus Bestandteil von Einhausungen und weisen Zugangstüren 36 auf, über die ein Zutritt zu den Gondeln 2 ermöglicht wird.

Weiterhin ist bei den beiden mittleren Trägereinheiten 25b, 25c erkennbar, dass die beiden Elemente 28, 29 in Richtung einer Hochachse 38 in Richtung des Drehpfeils 39 drehbar zueinander angeordnet sind, um eine Gondel 2 zur Durchführung von Wendemanövern durch die Trägereinheiten 25a bis 25d um 180° drehen zu können.

Ergänzend wird erwähnt, dass es vorzugsweise vorgesehen ist, dass sämtliche Trägereinheiten 25a bis 25d eine soweit beschriebene Hubeinrichtung 34 aufweist bzw. deren Elemente 28, 29 um die Hochachse 38 drehbar zueinander angeordnet sind. Die Drehbarkeit der beiden Elemente 28, 29 ist bei dem in der Fig. 3 dargestellten Ausführungsbeispiel erforderlich, um eine Gondel 2 zwischen den Fahrstrecken 100, 102 umzusetzen. Dies ist wegen der lediglich einseitig bzw. innen geführten Tragarme 3 an den Führungsabschnitten 112 erforderlich.

In der Fig. 3 ist erkennbar, dass die Trägereinheit 25a sich seitlich der Fahrstrecke 100 befindet und gerade angehoben bzw. abgesenkt wird, um einen Personenaustausch zu ermöglichen. Die Trägereinheit 25b ist demgegenüber fluchtend zur Fahrstrecke 100 bzw. den Schienen 110 angeordnet, um das Durchfahren des gestrichelt dargestellten Wagens 1 durch die Trägerstruktur 10 zu ermöglichen. Die Trägereinheit 25c befindet sich zwischen den beiden Fahrstrecken 100, 102 und die Trägereinheit 25d ist mit der Fahrstrecke 102 ausgerichtet.

In der Fig. 4 sind Trägereinheiten 25a bis 25d dargestellt, deren Profilabschnitte 30a bzw. Elemente 29a einen gegenüber den Elementen 29 unterschiedlichen Querschnitt aufweisen. Ebenso sind die Tragarme 3a der Gondeln 2 anders ausgebildet. Insbesondere weist das Element 29a einen mittig angeordneten Durchgangsschlitz 41 auf, der zwei Auflagen 42, 43 begrenzt, an denen sich der Tragarm 3a abstützt. Ein stegförmiger Abschnitt 44 des Tragarms 3a durchquert den Durchgangsschlitz 41. Bei einer derartigen Ausgestaltung ist es nicht erforderlich, dass die Trägereinheiten 25a bis 25d bzw. deren Elemente 28, 29a und die Hochachse 38 drehbar zueinander angeordnet sind, um einen Wendebetrieb der Wagen 1 zwischen den beiden Fahrstrecken 100, 102 zu ermöglichen.

In den Fig. 5 bis 7 sind unterschiedliche Stellungen der Trägereinheiten 25a bis 25d dargestellt, wobei in diesem Fall davon ausgegangen wird, dass die Trägereinheiten 25a bis 25d entsprechend der Ausführungsform gemäß der Fig. 4, d.h. unter Verwendung von zwei Elementen 28, 29a, ausgebildet sind. In der Fig. 5 sind zwei unterschiedliche Stellungen dargestellt. So ist erkennbar, dass die Trägereinheit 25a entsprechend des Pfeils 45 von einer in Ausrichtung mit der Fahrstrecke 100 befindlichen Position nach außen geschwenkt wird, um ein Absenken bzw. Anheben der Gondel 2 zu ermöglichen. Die Trägereinheit 25b wird entsprechend des Pfeils 46 in die fluchtend zur Fahrstrecke 100 befindliche Position bewegt. Die untere Darstellung der Fig. 5 entspricht somit der Darstellung der Fig. 3 und 4, um ein gleichzeitiges Befahren beider Fahrstrecken 102, 102 durch Gondeln 2 bzw. Wagen 1 zu ermöglichen.

In der Fig. 6 ist dargestellt, dass alle Trägereinheiten 25a bis 25d entsprechend der Pfeile 47 gleichzeitig von einer Position, in der die Trägereinheiten 25a und 25d mit den Fahrstrecken 102, 102 ausgerichtet sind, in eine Position verfahren werden, bei der die Trägereinheit 25a sich in Ausrichtung mit der Fahrstrecke 102 befindet. In dieser Stellung wird somit ein Umsetzen einer Gondel 2 mit einem entsprechenden Wendemanöver von der Fahrstrecke 100 auf die Fahrstrecke 102 ermöglicht.

In der Fig. 7 ist dargestellt, wie eine Gondel 2 ein Wendemanöver von der Fahrstrecke 100 auf die Fahrstrecke 102 durchführt. Hierzu werden die beiden mittleren Trägereinheiten 25b, 25c aus der in der Fig. 7 oberen Darstellung zunächst um eine Position nach außen verschoben, sodass die Trägereinheit 25b zur Aufnahme einer Gondel 2 mit der Fahrstrecke 100 ausgerichtet ist. Anschließend wird entsprechend der unteren Darstellung der Fig. 7 die Trägereinheit 25b mit der Fahrstrecke 102 ausgerichtet, während die beiden Trägereinheiten 25c und 25d eine weitere Position nach rechts außen rücken.

In der Fig. 8 ist eine modifizierte Trägerstruktur 10a dargestellt, in deren Bereich lediglich zwei Trägereinheiten 25a, 25b angeordnet sind, die Elemente 28, 29a aufweisen. Eine derartige Ausgestaltung der Trägerstruktur 10a ermöglicht es zum einen, durchgängige Fahrstrecken 100, 102 für Gondeln 2 auszubilden, und zum anderen einen Umsetzbetrieb für eine Gondel 2 von der Fahrstrecke 100 auf die Fahrstrecke 102 und umgekehrt. In diesem Fall wird die jeweilige Trägereinheit 25a, 25b jeweils nach der Aufnahme der Gondel 2 mit der jeweils anderen Fahrstrecke 100, 102 ausgerichtet. Während des Umsetzens einer Gondel 2 ist kein Fahrbetrieb auf der Fahrstrecke 100, 102 möglich, von der die Gondel 2 übernommen wurde.

Ein derartiger Umsetzvorgang ist in der Fig. 9 dargestellt. Hierbei ist erkennbar, dass die Trägereinheit 25a, die sich zunächst zur Übernahme einer Gondel 2 in Ausrichtung mit der Fahrstrecke 100 befunden hat, anschließend in Ausrichtung mit der Fahrstrecke 102 gebracht wird, um die Gondel 2 auf die Fahrstrecke 102 zu überführen, während die Trägereinheit 25b aus ihrer ursprünglichen, mit der Fahrstrecke 102 ausgerichteten Position nach recht seitlich bewegt wird.

Derartige Wendemanöver sind jedoch beispielhaft auch unter Verwendung von vier Trägereinheiten 25a bis 25d bei einer Trägerstruktur 10 möglich, wie dies in der Fig. 10 dargestellt ist. Hierzu befinden sich beiden mittleren Trägereinheiten 25b, 25c zunächst in Ausrichtung mit den beiden Fahrstrecken 100, 102. Anschließend wird die Trägereinheit 25b mit der Fahrstrecke 102 ausgerichtet, während die beiden Trägereinheiten 25c, 25d nach rechts rücken. Gleichzeitig wird die Trägereinheit 25a mit der Fahrstrecke 100 ausgerichtet, sodass die Fahrstrecke 100 weiter befahren werden kann.

Zuletzt ist in der Fig. 11 eine Trägerstruktur 10b zur Ausbildung eines End- bzw. Wendepunktes dargestellt. Insbesondere erkennt man, dass lediglich eine einzige Trägereinheit 25a vorhanden ist, die zum Umsetzen einer (nicht dargestellten) Gondel 2 zwischen den Fahrstrecken 100, 102 aus der beispielhaft in Ausrichtung mit der Fahrstrecke 100 befindlichen Position in Richtung des Pfeils 48 in eine in Ausrichtung mit der Fahrstrecke 102 befindlichen Position bewegt werden kann.

Die soweit beschriebenen portalartigen Trägerstrukturen 10, 10a, 10b können ebenso wie die Wagen 1, die Trägereinheiten 25a bis 25d und das Streckennetz 1000 in vielfältiger Art und Weise abgewandelt bzw. modifiziert werden, ohne vom Erfindungsgedanken abzuweichen. So ist es beispielsweise denkbar, anstatt starrer Schienen 110 als Streckenelemente 106, 108 Tragseile o.ä. zur Ausbildung der Fahrstrecken 100, 102 außerhalb der Trägereinheiten 25a bis 25d zu verwenden.

## Patentansprüche

1. Überführeinrichtung (50) für selbstfahrende Wagen (1) an einem hochbahnähnlichen Streckennetz (1000), wobei das Streckennetz (1000) wenigstens ein Streckenelement (106, 108) und wenigstens einen Kreuz-, Wende- oder Endpunkt aufweist, wobei die Überführeinrichtung (50) eine verstellbar angeordnete Trägereinheit (25a bis 25d) und eine portalartige Trägerstruktur (10; 10a; 10b) aufweist, wobei ein selbstfahrender Wagen (1) im Bereich des Streckennetzes (1000) auf die verstellbar angeordnete Trägereinheit (25a bis 25d) überführbar ist, wobei die Trägereinheit (25a bis 25d) im Bereich der portalartigen Trägerstruktur (10; 10a; 10b) linearbeweglich angeordnet ist, insbesondere parallel zu dem der Trägereinheit (25a bis 25d) zugewandten Endabschnitt (111) des wenigstens einen Streckenelements (106, 108), **dadurch gekennzeichnet, dass** die Trägereinheit (25a bis 25d) einen Profilabschnitt (30; 30a) zur Führung eines Tragarm (3; 3a) des Wagens (1) aufweist.

2. Überführeinrichtung nach Anspruch 1, **dadurch gekennzeichnet, dass** die Trägerstruktur (10; 10a; 10b) eine Quertraverse (15) mit wenigstens einem Querträger (16, 18) aufweist, an dem die Trägereinheit (25a bis 25d) beweglich angeordnet ist.

3. Überführeinrichtung nach Anspruch 2, **dadurch gekennzeichnet, dass** die Quertraverse (15) zwei Querträger (16, 18) aufweist, zwischen denen die Trägereinheit (25a bis 25d) mittels an der Trägereinheit (25a bis 25d) angeordneter Rollenelemente (26, 27) verschiebbar ist.

4. Überführeinrichtung nach einem der Ansprüche 1 bis 3, **dadurch gekennzeichnet,**
**dass** die Trägereinheit (25a bis 25d) aus wenigstens zwei Elementen (28, 29; 29a) aufgebaut ist, einem ersten Element (28), das im Bereich der Quertraverse (15) geführt ist, und einem zweiten Element (29; 29a), das dazu ausgebildet ist, den Wagen (1) zu führen.

5. Überführeinrichtung nach Anspruch 4, **dadurch gekennzeichnet, dass** das zweite Element (29) mittels einer Hubeinrichtung (34) relativ zum ersten Element (28) absenkbar und anhebbar ist.

6. Überführeinrichtung nach Anspruch 4 oder 5, **dadurch gekennzeichnet, dass** das zweite Element (29) um eine Hochachse (38) zum ersten Element (28) drehbar angeordnet ist.

7. Überführeinrichtung nach einem der Ansprüche 1 bis 6, **dadurch gekennzeichnet, dass** im Bereich der Trägerstruktur (10; 10a) mehrere Trägereinheiten (25a bis 25d) angeordnet sind, die bedarfsweise fluchtend mit einem Endabschnitt (111) des wenigstens einen Streckenelements (106, 108) ausrichtbar sind.

8. Überführeinrichtung nach Anspruch 7, **dadurch gekennzeichnet, dass** im Bereich der Trägerstruktur (10a) zwei Trägereinheiten (25a, 25b) zur parallelen Fahrt zweier Wagen (1) entlang zweier Fahrstrecken (100, 102) vorgesehen sind.

9. Überführeinrichtung nach Anspruch 7, **dadurch gekennzeichnet, dass** im Bereich der Trägerstruktur (10) vier Trägereinheiten (25a bis 25d) vorgesehen sind, wobei die beiden äußeren Trägereinheiten (25a, 25d) bei gleichzeitig zwischen den äußeren Trägereinheiten (25a, 25d) angeordneten inneren Trägereinheiten (25b, 25c) mit zwei Fahrstrecken (100, 102) ausrichtbar sind.

## Claims

1. Transfer device (50) for self-propelled carriages (1) on an elevated railway-like track network (1000), wherein the track network (1000) has at least one track element (106, 108) and at least one crossing, turning or end point, wherein the transfer device (50) has an adjustably arranged carrier unit (25a to 25d) and a portal-like carrier structure (10; 10a; 10b), wherein a self-propelled carriage (1) can be transferred from the at least one track element (106, 108) to the adjustably arranged carrier unit (25a to 25d) in the region of the track network (1000), wherein the carrier unit (25a to 25d) is arranged to be linearly movable in the region of the portal-like carrier structure (10; 10a; 10b), in particular parallel to the end section (111) of the at least one stretching element (106, 108) facing the carrier unit (25a to 25d), **characterised in that** the carrier unit (25a to 25d) has a profile section (30; 30a) for guiding a support arm (3; 3a) of the carriage (1).

2. Transfer device according to claim 1,
**characterised in that**
**in that** the support structure (10; 10a; 10b) has a cross-member (15) with at least one cross-member (16, 18), on which the support unit (25a to 25d) is movably arranged.

3. Transfer device according to claim 2,
**characterised in that**
**in that** the cross-member (15) has two cross-members (16, 18), between which the carrier unit (25a to 25d) is displaceable by means of roller elements (26, 27) arranged on the carrier unit (25a to 25d).

4. Transfer device according to any one of claims 1 to 3,
**characterised in that**
**in that** the carrier unit (25a to 25d) is constructed from at least two elements (28, 29; 29a), a first element (28), which is guided in the region of the cross-member (15), and a second element (29; 29a), which is designed to guide the carriage (1).

5. Transfer device according to claim 4,
**characterised in that**
**in that** the second element (29) can be lowered and raised relative to the first element (28) by means of a lifting device (34).

6. Transfer device according to claim 4 or 5,
**characterised in that**
**in that** the second element (29) is arranged rotatably about a vertical axis (38) relative to the first element (28).

7. Transfer device according to any one of claims 1 to 6,
**characterised in that**
**in that** a plurality of support units (25a to 25d) are arranged in the region of the support structure (10; 10a), which can be aligned as required with an end section (111) of the at least one stretching element (106, 108).

8. Transfer device according to claim 7,
**characterised in that**
**in that** two carrier units (25a, 25b) are provided in the region of the carrier structure (10a) for the parallel travel of two carriages (1) along two travel sections (100, 102).

9. Transfer device according to claim 7,
**characterised in that**
**in that** four carrier units (25a to 25d) are provided in the region of the carrier structure (10), wherein the two outer carrier units (25a, 25d) can be aligned with two travelling distances (100, 102) with inner carrier units (25b, 25c) arranged simultaneously between the outer carrier units (25a, 25d).

## Revendications

1. Dispositif de transfert (50) pour des chariots automoteurs (1) sur un réseau de voies (1000) de type grande ligne, le réseau de voies (1000) présentant au moins un élément de voie (106, 108) et au moins un point de croisement, de retournement ou d'extrémité, le dispositif de transfert (50) comprenant une unité de support (25a à 25d) disposée de manière réglable et une structure de support (10 ; 10a ; 10b), un chariot automoteur (1) pouvant être transféré, dans la zone du réseau de voies (1000), de l'au moins un élément d'étirement (106, 108) sur l'unité de support (25a à 25d) disposée de manière réglable, l'unité de support (25a à 25d) étant mobile dans la zone de la structure de support (10 ; 10a ; 10b) est disposée de manière à pouvoir se déplacer linéairement, en particulier parallèlement à la section d'extrémité (111), tournée vers l'unité de support (25a à 25d), d'au moins un élément d'étirage (106, 108), **caractérisée en ce que** l'unité de support (25a à 25d) présente une section profilée (30 ; 30a) pour le guidage d'un bras de support (3 ; 3a) du chariot (1).

2. Dispositif de transfert selon la revendication 1,
**caractérisé en ce que**
**que** la structure de support (10 ; 10a ; 10b) présente une traverse (15) avec au moins un support transversal (16, 18), sur lequel l'unité de support (25a à 25d) est disposée de manière mobile.

3. Dispositif de transfert selon la revendication 2,
**caractérisé en ce que**
**que** la traverse (15) présente deux supports transversaux (16, 18) entre lesquels l'unité de support (25a à 25d) peut être déplacée au moyen d'éléments de roulement (26, 27) disposés sur l'unité de support (25a à 25d).

4. Dispositif de transfert selon l'une quelconque des revendications 1 à 3,
**caractérisé en ce que**
**que** l'unité de support (25a à 25d) est constituée d'au moins deux éléments (28, 29 ; 29a), un premier élément (28) qui est guidé dans la zone de la traverse (15), et un deuxième élément (29 ; 29a) qui est conçu pour guider le chariot (1).

5. Dispositif de transfert selon la revendication 4,
**caractérisé en ce que**
**en ce que** le deuxième élément (29) peut être abaissé et soulevé par rapport au premier élément (28) au moyen d'un dispositif de levage (34).

6. Dispositif de transfert selon la revendication 4 ou 5,
**caractérisé en ce que**
**en ce que** le deuxième élément (29) est disposé de manière à pouvoir tourner autour d'un axe vertical (38) par rapport au premier élément (28).

7. Dispositif de transfert selon l'une quelconque des revendications 1 à 6,
**caractérisé en ce que**
**que** plusieurs unités de support (25a à 25d) sont disposées dans la zone de la structure de support (10 ; 10a), lesquelles peuvent être alignées, si nécessaire, avec une section d'extrémité (111) de l'au moins un élément d'étirage (106, 108).

8. Dispositif de transfert selon la revendication 7,
**caractérisé en ce que**
**en ce que**, dans la zone de la structure porteuse (10a), il est prévu deux unités porteuses (25a, 25b) pour le déplacement parallèle de deux chariots (1) le long de deux trajets de déplacement (100, 102).

9. Dispositif de transfert selon la revendication 7,
**caractérisé en ce que**
**en ce que** quatre unités de support (25a à 25d) sont prévues dans la zone de la structure de support (10), les deux unités de support extérieures (25a, 25d) pouvant être alignées avec deux trajets de déplacement (100, 102) pour des unités de support intérieures (25b, 25c) disposées simultanément entre les unités de support extérieures (25a, 25d).
